# EUROPÄISCHE PATENTSCHRIFT

(11) **EP 0 164 041 B1**
(45) Veröffentlichungstag und Bekanntmachung des Hinweises auf die Patenterteilung: **18.07.1990**
(21) Anmeldenummer: 85106463.4
(22) Anmeldetag: 25.05.1985
(51) Int. Cl.: A47B 17/00

(54) **Bürotisch, insbesondere für Computer-Peripheriegeräte**
Desk, in particular for computer-peripheral equipment
Bureau, en particulier pour équipement périphérique d'ordinateur

(30) Priorität: 02.06.1984 DE 3420648
(43) Veröffentlichungstag der Anmeldung: 11.12.1985
(73) Patentinhaber: Veyhl Produktion KG, D-7266 Neuweiler 5 Zwerenberg (DE)
(72) Erfinder: Veyhl, Wolf, D-7266 Neuweiler 5 (DE); Kübler, Erwin, D-7266 Neuweiler 5 (DE)
(74) Vertreter: KOHLER SCHMID + PARTNER

(56) Entgegenhaltungen:
- BE-A- 882 441
- DE-A- 2 134 442
- DE-A- 2 546 765
- FR-A- 2 225 048
- FR-A- 2 490 941
- LU-A- 66 585
- US-A- 3 897 103

## Beschreibung

Die Erfindung betrifft einen Bürotisch, insbesondere für Computer-Periperiegeräte, nach dem Oberbegriff des Anspruches 1.

Ein solcher Bürotisch ist aus der BE-A-882 441 bekannt. Seine Tischplatte ist zwischen Querträgern befestigt, die an den oberen Enden der Säulen angebracht sind. Ein solcher Bürotisch ist zwar sehr stabil, jedoch fehlt es an einer Verstellbarkeit der Tischplatte, wie sie aus ergonomischen Gründen vor allem für Bürotische gefordert werden muß, die für den Einsatz von Computer-Peripheriegeräten bestimmt sind.

Es sind aber auch schon Bürotische in vielfältigen Ausführungsformen bekannt, die eine Anpassung an Benutzungsart und Benutzer gestatten. Biespielsweise ist ein solcher Bürotisch in der DE-C2-32 07 177 beschrieben und dargestellt. Er erfüllt alle Anforderungen bezüglich hoher Stabilität und Anpassungsmöglichkeit an verschiedene Arbeitsbedingungen durch eine in der Höhe und in der Neigung verstellbare Tischplatte.

Der moderne Bürobetrieb und insbesondere der zunehmende Einsatz von Text- und Datenverarbeitung mit ihrer Vielfalt unterschiedlicher Peripheriegeräte, wie Bildschirmen, Massenspeichern und Druckern unterschiedlicher Art erfordern für ihren optimalen Einsatz eine Vielzahl von Bürotischen mit unterschiedlichem Aufbau. Beispielsweise werden für Bildschirmgeräte mit Tastatur häufig Tische benötigt, deren Tischplatten in verschiedener Höhe liegende Abschnitte aufweisen, während Tische für Drucker zwar nur kleine Stellflächen zu bieten brauchen, jedoch beispielsweise eine Möglichkeit zum Anbringen von Körben aufweisen sollten. Es gibt zwar für alle diese Zwecke spezielle Ausführungsformen von Tischen und Gestellen, die den jeweiligen Zweck erfüllen, jedoch ist die Herstellung solcher Spezialausführungen unwirtschaftlich.

Der Erfindung liegt daher die Aufgabe zugrunde einen Bürotisch der eingangs genannten Art so auszubilden, daß er sich vielen Anwendungszwecken optimal anpassen läßt, sei es durch vom Hersteller vorgenommene Modifikationen, sei es durch Maßnahmen, welche der Benutzer selbst treffen kann.

Diese Aufgabe wird nach der Erfindung durch einen Bürotisch mit den Merkmalen des kennzeichnenden Teiles des Anspruches 1 gelöst.

Der erfindungsgemäße Bürotisch besteht also nicht aus einem einheitlichen Gestell mit einer angepaßten Tischplatte, sondern ist aus mehreren Teilen aufgebaut, die lösbar miteinander verbunden sind und durch deren Austausch sich die unterschiedlichsten Tischkonfigurationen erstellen lassen. Je nachdem, ob die Seitenteile mit symmetrischen oder unsymmetrischen Füßen versehen sind, lassen sich insgesamt wahlweise symmetrische oder unsymmetrische Tischstrukturen schaffen. Dabei kommt eine besondere Bedeutung symmetrischen Tischstrukturen zu, also einem Bürotisch, bei dem die Füße zu den Säulen im wesentlichen symmetrisch angeordnet sind und der Längsträger an seinen beiden Außenseiten mit Tragarmen versehen ist. Abgesehen davon, daß in herkömmlicher Weise auf den Tragarmen eine gemeinsame, durchgehende Tischplatte angeordnet werden kann, bietet diese Ausführungsform der Erfindung die Möglichkeit, den Tisch zu beiden Seiten mit Tischplatten unterschiedlicher Ausbildung und/oder Struktur zu versehen, um eine optimale Anpassung an bestimmte Anwendungszwecke zu finden. Auch kann auf der einen Seite eine Tischplatte angebracht werden, während auf der anderen Seite des Längsträgers irgendwelche Zusatzeinrichtungen angebracht sind. Insbesondere können die Tragarme in unterschiedlichen Höhen angeordnet sein, so daß der Tisch Abschnitte der Tischplatte in unterschiedlicher Höhe besitzt, wie es für viele Computer-Peripheriegeräte zweckmäßig ist.

Bei einer bevorzugten Ausführungsform der Erfindung weist der Längsträger an seinen Enden Haken auf, die in entsprechende Aussparungen an den Säulen eingreifen. Diese Ausführungsform hat den besonderen Vorteil, daß nicht nur die Herstellung eines bestimmten Tischtyps besonders einfach ist, sondern daß auch der Kunde selbst noch die Möglichkeit hat, bei einer Umstrukturierung seines Büros durch Austausch von Längsträgern bzw. Seitenteilen den Tischaufbau zu ändern und dadurch neuen Zwecken optimal anzupassen. Eine solche Möglichkeit ist besonders dann von Bedeutung, wenn in weiterer Ausgestaltung der Erfindung ein solcher Tisch mehr als zwei Säulen aufweist und die die Säulen verbindenden Längsträger geradlinig und/oder im Winkel zueinander angeordnet sind. Es läßt sich dann ein solcher, aus einer größeren Anzahl von Seitenteilen und Längsstreben bestehender Tisch in seiner Struktur sehr leicht ändern und damit neuen Verhältnissen gut anpassen.

Bei einer speziellen Ausführungsform der Erfindung ist der Längsträger als vertikal angeordneter Rahmen ausgebildet, der nahe seinem oberen und unteren Rand mit Verbindungsgliedern versehen ist. Die Verwendung eines solchen vertikal angeordneten Rahmens ergibt eine Struktur sehr hoher Stabilität, weil die Verbindungsglieder mit großem Abstand an den Säulen angreifen und daher eine große Abstützbasis bilden. Als besonderer Vorteil bietet die Verwendung eines Rahmens die Möglichkeit, in den Rahmen vertikale Stege zum Anbringen von Zusatzeinrichtungen, insbesondere von Körben für Endlosformulare, einzusetzen. Die Ausbildung eines solchen Bürotisches läßt sich in besonders vielfältiger Weise dann variieren, wenn die vertikalen Holme der Rahmen und/oder die in den Rahmen eingesetzten Stege eine Anzahl von vorzugsweise in gleichem Abstand voneinander angeordnete Längsschlitze zum Einhängen von mit entsprechenden Haken versehenen Tragarmen und Zusatzeinrichtungen aufweisen.

Ein weiterer besonderer Vorteil der Verwendung von Rahmen besteht darin, daß die Verbindungselemente im wesentlichen auf einer vertikalen Linie angeordnet sind, so daß die Säulen keine große Horizontalausdehnung haben müssen. So haben bei einer bevorzugten Ausführungsform der Erfindung die Säulen einen kreisförmigen Querschnitt und weisen sich über ihren Umfang erstreckende, in Axialrichtung offene, ringförmige Nuten auf, in die an den Enden des Rahmens angebrachte Haken eingreifen. Säulen mit kreisförmigem Querschnitt lassen sich nicht nur leicht und mit geringen Kosten aus entsprechendem Rohrmaterial herstellen, sondern haben noch den weiteren Vorteil, daß sie keinerlei ausgezeichnete Richtungen für den Anschluß von Längsträgern besitzen. Es lassen sich daher in die ringförmigen Nuten ohne weiteres mehrere Längsträger einhängen, die miteinander nahezu beliebige Winkel einschließen können, und es lassen sich insbesondere solche Säulen als Knotenpunkte von sternförmigen Tischanordnungen verwenden.

Die ringförmigen Nuten können in einfacher Weise von auf die Säule aufgesetzten Hülsen gebildet werden, von denen die unteren nach oben und die oberen nach unten offen ist. Die vertikalen Holme der Rahmen weisen dann zweckmäßig zu ihren Enden hin offene Längsschlitze auf, die in die Hülsen eingreifende hakenartige Abschnitte der vertikalen Holme begrenzen.

Bei einer anderen Ausführungsform der Erfindung sind die Säulen im Bereich der ringförmigen Nut getrennt, und es sind ihre Abschnitte durch ein Einsatzstück miteinander verbunden, das eine ringförmige Eindrehung aufweist. Der eine Säulenabschnitt schließt mit der einen Flanke der ringförmigen Eindrehung bündig ab, während der andere Säulenabschnitt über die andere Flanke der Eindrehung übersteht, aber mit Abstand vor dem Ende des einen Säulenabschnittes endet. Die Nut wird also von dem Inneren des einen Säulenabschnittes und dem angrenzenden Abschnitt der Eindrehung im Einsatzstück gebildet. Zugänglich ist diese Nut durch den Schlitz, der sich zwischen den beiden mit Abstand voneinander angeordneten Säulenabschnitten befindet. Der besondere Vorteil dieser Ausführungsform der Erfindung besteht darin, daß der Aufbau der Säule aus einer Anzahl von Abschnitten weitere Variationsmöglichkeiten für die Ausbildung des Tisches bietet. Dies gilt insbesondere dann, wenn das Einsatzstück aus zwei zueinander symmetrischen, in der Mittelebene der Ringnut aneinander anliegenden Teilen besteht, die in den jeweiligen Säulenabschnitten befestigt und durch einen zentralen Schraubbolzen miteinander verbunden sind. Bei dieser Ausführungsform der Erfindung können vorteilhaft die vertikalen Holme der Rahmen jeweils von einem an seiner der Säule benachbarten Seite öffnungen aufweisenden Profil gebildet werden, in das Verbindungsstücke mit einem überstehenden, hakenförmigen Ansatz eingesetzt sind.

Bei einer anderen bevorzugten Ausführungsform der Erfindung ist der Längsträger als kastenförmiger Hohlkörper ausgebildet, der an seinen beiden vertikalen Wandabschnitten mit Verbindungsgliedern versehen ist. Die Verwendung eines Längsträgers in Form eines solchen kastenförmigen Hohlkörpers ist besonders dann von Interesse, wenn ein Bürotisch benötigt wird, der einen sich über seine Länge erstreckenden Kabelkanal aufweist, weil ein solcher Hohlkörper sehr gut als Kabelkanal verwendet werden kann. Wenn ein solcher Kabelkanal benötigt wird, kann der Längsträger vorteilhaft mit einem an seiner Ober- oder Unterseite angeordneten, ggf. mit einer Abdeckung versehenen Längsschlitz versehen sein.

Da die Stabilität der Verbindung zwischen Säulen und Längsträgern zu einem gewissen Teil von dem Abstand der vorgesehenen Verbindungsglieder abhängt, ist es vorteilhaft, wenn bei der Verwendung eines Längsträgers in Form eines kastenförmigen Hohlkörpers die Säulen in einer zum Längsträger senkrechten Ebene einen langgestreckten Querschnitt haben und wenigstens an der dem Längsträger zugewandten Seite zwei parallele Reihen von im gleichen Abstand voneinander angeordneten Längsschlitzen aufweisen, in die an den Enden des Längsträgers angebrachte Haken eingreifen. Diese Ausführungsform der Erfindung hat den Vorteil, daß als Haken ausgebildete Verbindungsglieder sowohl mit seitlichem Abstand als auch mit Höhenabstand am Längsträger angebracht und in die Längsschlitze der Säulen eingehängt werden können. Es läßt sich dann auch auf diese Weise eine sehr hohe Stabilität der Tischgestelles erzielen. Gleichzeitig gestattet das Anbringen einer Vielzahl von Längsschlitzen in Reihen das Anbringen des Längsträgers an den Säulen in beliebiger Höhe. Es besteht auch die Möglichkeit, mehrere Längsträger übereinander anzubringen, wenn Tischgestelle mit besonders hoher Stabilität oder besonderer Ausstattung benötigt werden.

Während bei der eingangs beschriebenen, besonderen Ausführungsform der Erfindung ein ungewolltes Lösen der Verbindung zwischen Längsträger und Säulen durch die einander entgegengesetzt gerichteten Öffnungen der Ringnuten verhindert wird, kann bei der Ausführungsform mit dem kastenförmigen Längsträger in einfacher Weise eine besondere Sicherung gegen ein solches unbeabsichtigtes Lösen erzielt werden, in dem neben wenigstens einem der Haken ein in Längsrichtung des Längsträgers verschiebbarer und vorzugsweise in Richtung auf das Ende des Längsträgers gefederter Riegel angeordnet wird, der über dem zugeordneten Haken in den gleichen Längsschlitz der Säule eingreift wie der Haken selbst und dadurch ein Ausheben des Hakens verhindert. Trotzdem ist nach Zurückziehen des Riegels die Verbindung jederzeit und ohne irgendeine Beschädigung der miteinander verbundenen Bauteile wieder lösbar.

Bei einer bevorzugten Ausführungsform der Erfindung sind die Haken und gegebenenfalls die Riegel an einem in die Enden eines den Längsträger bildenden Hohlprofiles eingeschobenen Einsatz angebracht. Die Verwendung besonderer Einsätze, welche in die den Längsträger bildenden Hohlprofile einschiebbar sind, senkt die Herstellungskosten durch die Möglichkeit, einheitliche Bauteile in großen Stückzahlen zu fertigen und für Tische unterschiedlichen Aufbaues zu verwenden. Diese Möglichkeit ist insbesondere dann von Bedeutung, wenn Längsträger unterschiedlicher Abmessungen nach einem vorgegebenen Rastermaß bereitgestellt werden, die einen modularen Aufbau eines Bürotischsystems ermöglichen.

Die Verwendung eines in das Hohlprofil eingeschobenen Einsatzes bietet weiterhin die Möglichkeit, den Längsträger gegen die Säule zu verspannen, indem der Einsatz im Hohlprofil verschiebbar angeordnet und mittels eines Exzenters in Richtung auf das Innere des Hohlprofils verstellbar ist. Ist der Einsatz durch seine Haken mit der Säule verbunden, wird durch die Verschiebung des Einsatzes in das Innere des Hohlprofiles hinein das Ende des Hohlprofiles gegen die Säule bewegt und dadurch gegen die Säule verspannt. Auf diese Weise läßt sich ein Tischgestell mit außerordentlich hoher Stabilität und Belastbarkeit realisieren.

Bei einer besonders bevorzugten Ausführungsform der Erfindung wird der Exzenter von einer quer im Einsatz exzentrisch drehbar gelagerten Stange gebildet, die mit im Hohlprofil angebrachten Anschlägen in Eingriff steht. Eine solche Stange ist durch im Hohlprofil angebrachte Schlitze oder Öffnungen zum Verdrehen leicht zugänglich und hat eine hohe Stabilität, so daß hier große Spannkräfte aufgebracht werden können. Außerdem könnte eine solche Stange so ausgebildet werden, daß sie auch noch nach dem Einschieben des Einsatzes in das Hohlprofil im Einsatz montierbar ist, so daß die zum Zusammenwirken mit der Stange vorhandenen Anschläge das Einschieben des Einsatzes nicht stören.

Säulen, die einen langgestreckten Querschnitt haben, können in besonders vorteilhafter Weise aus zwei Hohlprofilen mit im wesentlichen rechteckigem Querschnitt, an deren einander zugewandten Schmalseiten nach außen offene U-Schienen angebracht sind, in deren Schenkeln sich die Langschlitze befinden, und einem die Hohlprofile miteinander verbindenden Mittelsteg bestehen, der an seinen beiden Rändern die U-Schienen umgreifende U-Profile aufweist. Es ergibt sich auf diese Weise eine in Bezug auf zwei aufeinander senkrecht stehende Längsmittelebenen symmetrische Säule, die aus sehr einfachen und zugleich sehr stabilen Teilen zusammengesetzt ist. Die Außenprofile mit im wesentlichen rechteckigen Querschnitt können einerseits Elemente zur Verbindung von Abschnitten der Säule untereinander sowie von Säulenabschnitten mit dem Fuß aufnehmen als auch teilweise als Kabelkanäle dienen. Die U-Schienen bilden zusammen mit den Hohlprofilen eine sehr stabile Struktur zur Herstellung der Verbindung mit dem Längsträger. Die Verwendung eines Mittelsteges zur Verbindung der außenliegenden Profile hat den Vorteil, daß die Außenprofile beide gleich ausgebildet sein und einen kleineren Querschnitt haben können, was für eine wirtschaftliche Herstellung von hoher Bedeutung ist. Zugleich wird in Verbindung mit dem in seiner Herstellung wiederum sehr einfachen Mittelsteg eine besonders stabile Struktur erzielt. Der Mittelsteg kann in besonders einfacher Weise aus zwei zur Verbindungsebene zwischen den beiden Hohlprofilen symmetrisch angeordneten Blechprofilen bestehen, deren nach außen abgewinkelte Ränder die die U-Schienen umgreifenden U-Profile bilden.

Die Tischplatten können bei dem erfindungsgemäßen Bürotisch auf den Tragarmen aufliegen und in üblicher Weise daran befestigt sein, beispielsweise mit die Tragarme von unten durchdringenden und in die Tischplatte eingedrehten Schrauben. Dabei können Tischplatten unterschiedlicher Ausführungsform mit daran angebrachten Tragarmen geliefert werden, wenn die Längsträger mit Einrichtungen zum lösbaren Befestigen der Tragarme versehen ist, also beispielsweise wiederum mit Schlitzen, in welche an den Enden der Tragarme angebrachte Arme eingehängt werden können. Es ist aber auch möglich, solche Tischplatten an fest mit den Längsträgern verbundenen Tragarmen lösbar zu befestigen, um bei Bedarf ihr Auswechseln zu ermöglichen. Auch hier wird eine sichere Verbindung zwischen Tischplatte und Tragarm besonders dadurch erzielt, daß die Tischplatte auf den Tragarmen auufliegt. Eine Sicherung der Tischplatte, durch die zugleich eine lösbare Verbindung hergestellt wird, kann dann mittels an der Unterseite der Tischplatte angeordneter, in Aussparungen der Tragarme eingreifender Riegel erzielt werden.

Solche Riegel können insbesondere an einem an der Unterseite der Tischplatte angeordneten, zwischen die Tragarme passenden Traggestell schwenkbar gelagert sein und in der Verriegelungsstellung mit ihren Enden in Aussparungen an den einander zugewandten Seiten der Tragarme derart eingreifen, daß sie im Zusammenwirken mit einer Flanke der Aussparung die Position der Tischplatte in Bezug auf das Tischgestell definieren.

Weitere Variationen und Anpassungen an bestimmte Verwendungszwecke lassen sich bei dem erfindungsgemäßen Bürotisch in einfacher Weise dadurch erzielen, daß wenigstens eines der Seitenteile durch ein angepaßtes Verlängerungsstück über der Höhe der Tischplatte hinaus verlängerbar ist. Ein solches Verlängerungsstück kann dann wiederum mit einem oder mehreren Tragarmen für zusätzliche Tischplattenelemente und/oder mit Befestigungsmitteln für Zusatzeinrichtungen versehen sein. Weiterhin kann auch wenigstens eines der Seitenteile an seiner dem Längsträger abgewandten Außenseite mit wenigstens einem vorzugsweise nach Art eines verkürzten Längsträgers ausgebildeten Tragarm für ein zusätzliches Tischplattenelement und/oder mit Befestigungsmitteln für Zusatzeinrichtungen versehen sein. Bei den vorstehend beschriebenen, bevorzugten Ausführungsformen der Erfindung bieten sowohl die Ringnuten an der im Querschnitt kreisförmigen Säule als auch die parallelen Reihen von Längsschlitzen, die sich bei dem beschriebenen, symmetrischen Aufbau der Säule auch an den Außenseiten der Säulen befinden, die Möglichkeit, mehrere Längsträger an eine Säule anzuschließen und dadurch komplizierte Tischstrukturen unterschiedlichster Art zu schaffen.

Die Erfindung wird im folgenden anhand der in der Zeichnung dargestellten Ausführungsbeispiele näher beschrieben und erläutert. Die der Beschreibung und der Zeichnung zu entnehmenden Merkmale können bei anderen Ausführungsformen der Erfindung einzeln für sich oder zu mehreren in beliebiger Kombination Anwendung finden. Es zeigen:
Fig. 1 die schematische Darstellung des Gestelles einer ersten Ausführungsform des erfindungsgemäßen Bürotisches unter Fortlassung der Tischplatten,
Fig. 2 einen Vertikalschnitt durch das obere Ende einer Säule des Tischgestelles nach Fig. 1,
Fig. 3 einen Querschnitt durch eine zweite Ausführungsform eines Bürotisches ähnlich Fig. 1 mit angebrachter Tischplatte und Zusatzeinrichtungen,
Fig. 4 einen Vertikalschnitt durch Abschnitte einer Säule und eines angrenzenden Längsträgers einer anderen Ausführungsform eines Bürotisches nach der Erfindung,
Fig. 5 eine weitere Ausführungsform eines Bürotisches nach der Erfindung in einer Explosionsdarstellung,
Fig. 6 die Seitenansicht eines Abschnittes der Säule des Bürotisches nach Fig. 5,
Fig. 7 einen Querschnitt durch die Säule nach Fig. 6,
Fig. 8 einen Einsatz für den Längsträger des Bürotisches nach Fig. 5 in vergrößertem Maßstab,
Fig. 9 die Einrichtung zur Verbindung der Tischplatte mit den Tragarmen des Bürotisches nach
Fig. 5, ebenfalls in vergrößertem Maßstab,
Fig. 10 eine weitere Ausführungsform der Säule und des Längsträgers eines Bürotisches nach der Erfindung in einer Explosionsdarstellung,
Fig. 11 eine Draufsicht auf den zur Verbindung des Längsträgers und der Säule dienenden Einsatzes des Bürotisches nach Fig. 10,
Fig. 12 einen Schnitt längs der Linie XII-XII durch den Einsatz nach Fig. 11,
Fig. 13 eine Ansicht des Einsatzes nach Fig. 11 in Richtung des Pfeiles XIII und
Fig. 14 die schematische Darstellung eines mehrere Säulen aufweisenden Bürotisches unter Verwendung der in Fig. 5 dargestellten Grundelemente in schematischer Darstellung unter Fortlassung der Tischplatten und sonstiger Einrichtungen.

Das in Fig. 1 veranschaulichte Gestell eines Bürotisches umfaßt drei Säulen 1 bis 3, die jeweils mit Füßen 4 bis 6 versehen und durch rahmenförmige Längsträger 8 bzw. 9 paarweise miteinander verbunden sind. Die Füße 4 bis 6 stehen im wesentlichen senkrecht zu der durch die rahmenförmigen Längsträger 8, 9 definierten Ebene. Die an den äußeren Säulen 1 und 3 angebrachten Füße 4 bzw. 6 erstrecken sich zu beiden Seiten dieser Ebene, während der mittlere Fuß 5 nur einseitig zu dieser Ebene angeordnet ist. Die Ausbildung und Anordnung der Füße kann sich nach der Belastung richten, die sich aus dem vorgegebenen Verwendungszweck des Bürotisches ergibt. Die Säulen 1 bis 3 werden von im Querschnitt kreisförmigen Rohren gebildet, die in entsprechende Hülsen 10 der Füße eingesteckt und darin befestigt sind.

Die rahmenförmigen Längsträger 8 und 9 sind mit den zugeordneten Säulen 1 und 2 bzw. 2 und 3 durch formschlüssig ineinander greifende Verbindungsglieder lösbar verbunden. Wie auch aus Fig. 2 ersichtlich, sind die vertikalen Holme 11 mit einer Anzahl im gleichen Abstand voneinander angeordneter Längsschlitze 12 versehen. Die jeweils an den Enden der Holme 11 angebrachten Längsschlitze sind zum Ende der Holme hin offen, so daß sie jeweils einen hakenartigen Abschnitt 13 des Holmes begrenzen. Mit diesen hakenartigen Abschnitten greifen die vertikalen Holme 11 in ringförmige Nuten 14 ein, die jeweils von auf die Säule aufgesetzten Hülsen 15 bzw. 16 gebildet werden. Wie aus Fig. 2 ersichtlich, sitzt die untere Hülse 15 auf der Hülse 10 des Fußes auf und ist nach oben hin offen. In die dadurch gebildete, ringförmige Nut 14 greift der hakenartige Abschnitt 13 am unteren Ende des vertikalen Holmes 11 des rahmenförmigen Längsträgers 8 ein. In entsprechender Weise übergreift eine auf die Säule 1 aufgesetzte, nach unten offene Hülse 16 den hakenförmigen Abschnitt 13 am oberen Ende des vertikalen Holmes 11. Diese Hülse 16 wird von einer Kunststoff-Manschette 17 gehalten, die über der Hülse 16 auf die Säule 1 aufgeschoben und mit Warzen 18 in entsprechende Bohrungen der Säule 1 verrastet ist. Diese Manschette 17 kann aus einem begrenzt verformbaren Material bestehen, das auch einen Druck in Axialrichtung auf die Hülse 16 ausübt und dadurch für einen spielfreien Formschluß zwischen den Hülsen 15,16 und den hakenartigen Abschnitten 13 am vertikalen Holm 11 des rahmenförmigen Längsträgers 8 sorgt. Eine über die Manschette 17 gestülpte Kappe 19 hält die Manschette 17 an ihrem Platz und sorgt außerdem für einen dichten Abschluß der Säule 1 nach oben.

Zum Abstützen von Tischplatten-Elementen dienen Tragarme, die sich quer zu den Längsträgern 8, 9 erstrecken. Es bestehen unterschiedliche Möglichkeiten, solche Tragarme anzubringen. Bei dem in Fig. 1 dargestellten Ausführungsbeispiel sind Tragarme 20 unmittelbar am oberen Längsholm des rahmenförmigen Längsträgers 9 befestigt, beispielsweise angeschweißt. Andere Tragarme 21 sind dagegen an ihrer Unterseite mit Stützarmen 22 versehen, die an ihren dem rahmenförmigen Längsträger 8 zugewandten Rändern Haken besitzen, mit denen sie in die Längsschlitze 12 der vertikalen Holme dieser Längsträger eingehängt sind. Auf diese Weise ist es möglich, wie in Fig. 1 dargestellt, solche Tragarme 21 zu beiden Seiten des Längsträgers 8 in unterschiedlichen Höhen anzubringen. Es kann auf diese Weise eine in der Höhe gestufte Tischplatte erhalten werden, wie es insbesondere zum Aufstellen von Bildschirmen mit Tastatur vorteilhaft ist.

Die rahmenförmige Ausbildung der Längsträger 9 ergibt nicht nur eine hohe Stabilität des Tischgestelles, weil die Verbindung zwischen Längsträger und Säule an weit auseinanderliegenden Stellen stattfindet, sondern es gestatten die rahmenförmigen Längsträger auch das Einsetzen von vertikalen Stegen 22, die ähnlich wie die vertikalen Holme 11 der rahmenförmigen Längsträger mit Längsschlitzen 23 versehen sind, die das Einhängen von Tragarmen und Zusatzeinrichtungen ermöglichen.

Fig. 3 zeigt eine Variante des in Fig. 1 dargestellten Bürotisches, bei dem die Säulen 1 mit Pilzfü- ßen 24 versehen sind. Tragarme 21 sind nur an einer Seite des Längsträgers 8 angeordnet und mit einer Tischplatte 25 versehen. Die Tischplatte 25 ist an den Tragarmen 21 mittels Schrauben befestigt, welche die Tragarme 21 von unten durchdringen. An der der Tischplatte 25 gegenüberliegenden Seite des Längsträgers 8 sind Papierkörbe 26, 27 für Endlosformulare angeordnet, die beide in die Längsschlitze vertikaler Stege 22 eingehängt sind, die ihrerseits in den rahmenförmigen Längsträger 8 eingesetzt sind. Dieser Bürotisch mit der einseitig angeordneten Platte und den Papierkörben für Endlosformulare ist speziell für die Aufstellung eines Druckers geeignet.

Bei der in Fig. 4 dargestellten Variante eines erfindungsgemäßen Bürotisches sind die Säulen aus mehreren Teilstücken zusammengesetzt, die jeweils im Bereich einer Ringnut 33 zusammenstoßen, die zum Einhängen eines rahmenförmigen Längsträgers 34 bestimmt ist. Zur Bildung dieser Ringnut 33 und der Verbindung der Säulenabschnitte 31, 32 sind in diese Säulenabschnitte zwei Teile 35, 36 eingesetzt, die zusammen ein Einsatzstück bilden. Beide Teile 35, 36 bestehen aus einem zylindrischen Körper, an den sich ein Abschnitt 37 verminderten Durchmessers anschließt. Die Teile 35, 36 sind in den Säulenabschnitten 31, 32 derart befestigt, daß die Abschnitte 37 verminderten Durchmessers den Enden der Säulenabschnitte zugewandt sind. Das Teil 36 ist in den oberen Säulenabschnitt 32 derart eingesetzt, daß die Stirnfläche am Übergang zu dem Abschnitt 37 verminderten Durchmessers bündig mit dem Ende des rohrförmigen Säulenabschnittes 32 abschließt. Dagegen ist in den unteren Säulenabschnitt 31 das Teil 35 derart befestigt, daß das Ende des rohrförmigen Säulenabschnittes 31 mit der Stirnfläche des Abschnittes 37 verminderten Durchmessers bündig abschließt. Die Befestigung der Teile in den Säulenabschnitten kann durch Schweißen erfolgen. Ferner ist in eine zentrale Bohrung des einen Teiles 36 ein Schraubbolzen 38 eingesetzt, der einen aus dem Abschnitt 37 verminderten Durchmessers herausragenden Gewindeschaft 39 aufweist, mit dem er in eine zentrale Gewindebohrung 40 des anderen Teiles eingeschraubt ist.

In die einerseits von dem Einsatzstück 35, 36 und andererseits von dem überstehenden Rand des unteren Säulenabschnittes 31 begrenzte Ringnut 33 greift ein hakenförmiger Ansatz 41 ein, der sich an einem Verbindungsstück 42 befindet, welches in den von einem Winkelprofil 43 gebildeten vertikalen Holm des rahmenförmigen Längsträgers 34 eingesetzt ist. Bei dem dargestellten Ausführungsbeispiel ist dieses in dem Winkelprofil 43 formschlüssig geführte Verbindungsstück 42 durch eine Schraube 44 in seiner Lage fixiert. Diese Anordnung hat den besonderen Vorteil, daß die Säule des Bürotisches nach Bedarf aus Abschnitten unterschiedlicher Länge zusammengesetzt werden kann und auch ohne weiteres der Einsatz von rahmenförmigen Längsträgern unterschiedlicher Höhe möglich ist. Dabei erlauben die Verbindungsstücke 42 eine Höhenjustierung der Rahmen und demgemäß auch daran angebrachter Bauteile. Andererseits wäre es möglich, den vertikalen Holm auch an seiner der Säule zugewandten Seite mit einer Anzahl im Abstand voneinander angeordneter Längsschlitze zu versehen, in die dann entsprechende Verbindungsstücke eingreifen, die durch innerhalb des Holmes angeordnete Spannplatten gehalten sind. Hierdurch entsteht eine formschlüssige Verbindung mit besonders hoher Belastbarkeit.

Die Ausführungsform nach den Fig. 5 bis 9 stimmt mit den vorhergehend behandelten Ausführungsbeispielen darin überein, daß Seitenteile, die aus mit Füßen 51 versehenen Säulen 52 bestehen, durch einen Längsträger 53 zu einem Tischgestell miteinander verbunden sind. Die Verbindung erfolgt wiederum durch Haken 54, die an den Enden des Längsträgers 53 angebracht sind und in entsprechende Aussparungen an den Säulen 52 formschlüssig eingreifen. An dem Längsträger 53 sind Tragarme 55 befestigt, auf denen Tischplatten 56 aufliegen. Der Unterschied zu den vorher behandelten Ausführungsbeispielen besteht im wesentlichen in der Form der Säulen 52 und des Längsträgers 53.

Wie insbesondere aus den Fig. 6 und 7 ersichtlich, weist die Säule 52 zwei Hohlprofile 61 auf, die einen im wesentlichen rechteckigen Querschnitt haben, auch wenn sie nach außen hin abgerundet sind. Diese Hohlprofile 61 weisen an ihren einander zugewandten Schmalseiten nach außen offene U-Schienen 62 auf, die mit Ihren Schenkeln in U-Profile 63 eingreifen, die sich an den Rändern eines die U-Schienen 62 und damit auch die Hohlprofile 61 miteinander verbindenden Mittelstegs 64 befinden. Es entsteht so eine wenig platzbeanspruchende, sehr stabile Struktur, die zudem den Vorteil hat, daß sie aus wenigen Profilen zusammengesetzt ist. Sie ist sowohl zu einer die Längsmittelebenen der beiden Hohlprofile enthaltenden Ebene als auch zu einer dazu senkrechten Mittelebene symmetrisch. Der Mittelsteg 64 besteht dabei noch aus zwei zur Verbindungsebene zwischen den beiden Hohlprofilen 61 symmetrisch angeordneten Blechprofilen 65, 66, die nach außen abgewinkelte Ränder aufweisen, welche die die U-Schienen 62 umgreifenden U-Profile 63 bilden. Zur Herstellung einer Verbindung zu dem Längsträger 53 weisen die U-Schienen 62 in ihren Schenkeln Längsschlitze 67 auf, in welche die Haken 54 an den Enden des Längsträgers eingreifen. Ferner sind in den Hohlprofilen 61 Befestigungsmittel angeordnet, wie beispielsweise die in den Fig. 6 und 7 dargestellten Muttern 68, die es ermöglichen, eine Verbindung zu benachbarten Bauteilen herzustellen, wie beispielsweise zu den Füßen 51.

Wie Fig. 5 zeigt, besteht der Längsträger 53 bei dem dort dargestellten Ausführungsbeispiel aus einem kastenförmigen Hohlkörper, der an seiner Unterseite einen Längsschlitz 71 aufweist, der das Einlegen elektrischer Leitungen ermöglicht. Weiterhin befindet sich an der Oberseite des Längsträgers eine zentrale Öffnung 72, die bei Bedarf durch einen Deckel verschließbar ist. Diese Ausbildung des Längsträgers ermöglicht seine Verwendung als Kabelkanal. Die zur Verbindung mit den Säulen 52 dienenden Haken 54 sind nicht unmittelbar am Längsträger 53 angebracht, sondern an Einsätzen 73, welche in die Enden des Längsträgers 53 eingeschoben und darin befestigt sind. Wie Fig. 8 näher zeigt, besteht ein solcher Einsatz 73 aus einem im wesentlichen U-förmigen Bauteil, dessen Quersteg den Längsschlitz 71 an der Unterseite des Längsträgers 53 überspannt. An der Innenseite der beiden Schenkel 74 sind jeweils zwei Platten 75 und 76 befestigt, die mit einem Ende über die seitlichen Ränder des Schenkels 74 überstehen und dort jeweils einen Haken 54 bilden. Zwischen den Platten 75, 76 ist jeweils ein Riegel 77 in Längsrichtung des Längsträgers verschiebbar gelagert. Die beiden Riegel 77 sind an ihren zu den Haken 54 entgegengesetzten Enden durch eine Stange 78 miteinander verbunden, an welcher Schraubenzugfedern 79 angreifen, die bestrebt sind, die Riegel in einer Ruhestellung zu halten, in der die den Haken 54 benachbarten, zugespitzten Enden in die gleichen Längsschlitze 67 der Säulen eingreifen wie die benachbarten Haken 54. Die Schraubenzugfedern 79 gewährleisten, daß der oberhalb der Haken verbleibende Abschnitt des jeweiligen Längsschlitzes 67 von der Spitze des Riegels 77 vollständig ausgefüllt ist, so daß es unmöglich ist, den benachbarten Haken 54 aus dem Längsschlitz der Säule 52 auszuheben. Auf diese Weise wird eine sehr sichere Verbindung zwischen dem Längsträger 53 und den Säulen 52 hergestellt, die jedoch nach Zurückziehen der Riegel 77 leicht lösbar ist. Wie bereits erwähnt, sind an dem Längsträger 53 Tragarme 55 für die Tischplatte 56 angebracht. Die Tragarme können an den Längsträger angeschweißt, angeschraubt oder auf sonstige Weise befestigt sein. Bei dem in Fig. 5 dargestellten Ausführungsbeispiel ist zu beiden Seiten des Längsträgers 53 je eine Tischplatte 56 vorgesehen. Die Tischplatten liegen auf den Tragarmen 55 auf und erhalten dadurch eine gute Abstützung. Dabei sind auch die Tischplatten 56 an den Tragarmen 55 lösbar befestigt, so daß sie leicht gegen andere Tischplatten austauschbar sind, die eine andere Form und/oder eine andere Oberfläche haben können. Selbstverständlich wäre es auch möglich, die Tischplatten gegen irgendwelche Zusatzeinrichtungen auszutauschen.

Bei dem dargestellten Ausführungsbeispiel dienen zur Verbindung zwischen der Tischplatte 56 und den Tragarmen 55 Riegel 81, die an einem Traggestell 82 schwenkbar gelagert sind, das seinerseits an der Unterseite der Tischplatte 56 befestigt ist. Das Traggestell 82 besteht im wesentlichen aus einer sich parallel zum Längsträger 53 erstreckenden Leiste, an deren Enden Querleisten 83 angebracht sind, die gerade zwischen die am Längsträger 53 angebrachten Tragarme 55 passen. An den einander zugewandten Innenseiten der Tragarme 55 befinden sich Aussparungen 84, in welche jeweils ein Riegel 81 mit seinem kurzen Arm 85 eingreift, wenn der Riegel die in Fig. 9 gezeigte Raststellung einnimmt. Dabei legt sich die Seitenfläche des kurzen Armes 85 gegen die äußere Flanke 86 der Aussparung 84 im Tragarm 55 und drückt dadurch die Tischplatte 56 gegen die Seitenfläche des Längsträgers 53. Durch Schwenken des Riegels 81 in Richtung des Pfeiles 87 läßt sich der Riegel 81 mit dem Tragarm 55 außer Eingriff bringen und danach die Tischplatte von den Tragarmen lösen.

Die Figuren 10 bis 13 zeigen die wesentlichen Bestandteile einer weiteren Ausführungsform eines Bürotisches, der sich durch eine besonders hohe Stabilität auszeichnet. Die hohe Stabilität wird durch die große Breite der Säulen 110 und des Längsträgers 111, die eine große Abstützbasis ergeben, und eine besondere Ausbildung des Einsatzes 112 erzielt.

Die Säule 110 besteht aus zwei im Abstand voneinander angeordneten Vierkantrohren 113, die an ihren einander gegenüberliegenden Außenseiten wiederum eine Anzahl Längsschlitze 114 aufweisen, die im Abstand voneinander angeordnet sind und das Einhängen von Bauelementen ermöglichen. Die beiden Vierkantrohre 113 sind in der Ebene einer ihrer Seitenflächen durch eine Platte 115 miteinander verbunden, während sich an die Außenseiten der Vierkantrohre 113 wulstförmige Profile 116 anschließen. Diese Profile 116 haben eine größere Breite als die Vierkantrohre 113 und begrenzen daher einen Raum, in den eine Abdeckplatte 117 einsetzbar ist, die an ihrer den Vierkantrohren 113 zugewandten Innenseite Haken 118 aufweist, welche in die Längsschlitze 114 der Vierkantrohre 113 einhängbar sind, um dadurch die Abdeckplatte 117 an der Säule zu befestigen. Die mittels der Haken 118 mit den Vierkantrohren 113 der Säule 110 lösbar verbundene Abdeckplatte 117 ist demnach leicht auswechselbar, so daß sie eine Anpassung der Oberflächenstruktur und Farbe des Tischgestelles an bestehende Einrichtungen ermöglicht. Gegebenenfalls kann auch durch besonders geformte Abdeckplatten der Gesamteindruck des Tisches beeinflußt werden. Nach oben ist die Säule 110 durch einen Deckel 119 abgeschlossen, der an seinen Enden in die wulstförmigen Profile 116 passende Ansätze 120 aufweist.

Der Längsträger 111 besteht auch bei dieser Ausführungsform der Erfindung aus einem nach unten offenen Kastenprofil, dessen Breite dem Abstand der Vierkantrohre 113 der Säulen 110 angepaßt ist. Der zur Verbindung des Längsträgers 111 mit der Säule 110 dienende Einsatz 112 besteht bei diesem Ausführungsbeispiel aus zwei getrennten Teilen, die lediglich durch eine Stange 121 miteinander verbunden sind, die der Stange 78 des Einsatzes nach Fig. 8 entspricht. Jedes der beiden Teile des Einsatzes 112 ist in einer Rinne 122 geführt und verschiebbar gelagert, die von abgewinkelten Randabschnitten 123, 124 des Längsträgers 111 gebildet wird.

Die beiden den Einsatz 112 bildenden Teile bestehen jeweils aus einem in die Rinne 122 passenden Lagerbügel 125, an dessen Innenseite ein Hakenteil 126 befestigt ist. Die Lage des Hakenteiles 126 im Lagerbügel 125 ist durch Schlitze 127 im Lagerbügel bestimmt, in welche die Hakenteile 126 mit an ihren oberen und unteren Rändern angebrachten Ansätzen 128 eingreifen. An einem aus dem vorderen Ende des Lagerbügels 125 herausragenden Abschnitt weist das Hakenteil 126 drei übereinander angeordnete Haken 129 auf, deren Größe und Abstand den Längsschlitzen 114 in den Vierkantrohren 113 angepaßt sind. Durch die Anwendung von drei Haken 129, die mit drei benachbarten Längsschlitzen 114 der Vierkantrohre 113 in Eingriff kommen, wird eine sehr hohe Belastbarkeit der Verbindung zwischen Längsträger und Säulen erzielt.

Ähnlich wie auch bei der Ausführungsform nach den Fig. 5 bis 9 dient zur Sicherung der Haken 129 in den Längsschlitzen 114 ein Riegel 130, der in einer von einer Ausbiegung des Hakenteiles 126 gebildeten Rinne 131 verschiebbar gelagert ist. Die Wirkung dieses Riegels ist die gleiche wie bei der Ausführungsform nach den Fig. 5 bis 9. Auch hier ist eine Schraubenzugfeder 132 bestrebt, den Riegel 130 in seiner Sperrstellung zu halten. Die Schraubenzugfedern 132 greifen an der die Teile des Einsatzes verbindenden Stange 121 an und sind mit ihren anderen Enden jeweils in einen Haken 133 eingehängt, der aus dem Hakenteil 126 im Bereich der Rinne 131 herausgedrückt ist.

Die Lagerbügel 125 weisen an ihrem zu den Haken 129 entgegengesetzten, hinteren Rand jeweils einen Lappen 134 auf. Die Lappen der zu einem Einsatz 112 miteinander verbundenen Teile bilden die Lager für ein Exzenter 135, das von einer Stange gebildet wird, die in ihren Stirnflächen axiale, jedoch exzentrisch angeordnete Bohrungen aufweist. In diese Bohrungen sind Lagerstifte 136 eingesetzt, deren innere Enden sich über Schraubendruckfedern 137 am Grund der die Lagerstifte aufnehmenden Bohrungen abstützen. Im Bereich ihrer Mitte weist der Exzenter 135 zwei benachbarte, im rechten Winkel zueinander angeordnete Querbohrungen 138 auf. Der Exzenter 135 ist dazu bestimmt, mit innerhalb der Rinnen 122 des Längsträgers 111 angeordneten Anschlägen 139 zusammenzuwirken, die bei dem dargestellten Ausführungsbeispiel von in dem Randabschnitt 123 befestigten Stiften gebildet werden.

Zur Verbindung des Längsträgers 111 mit der Säule 110 werden die Teile des Einsatzes 112 in die Rinnen 122 des Längsträgers 111 eingeschoben. Dabei ist der Exzenter 135 noch nicht in die Lappen 134 der Teile eingehängt. Es können daher diese Lappen ohne weiteres an den in den Rinnen 122 angeordnete Anschlägen 139 vorbeigeschoben werden. Danach wird von unten her der Exzenter 135 unter Eindrücken der Lagerstifte 136 in die Lappen 134 der Einsatzteile eingehängt, so daß der Exzenter 135 in bezug auf das offene Ende 140 des Längsträgers hinter den Anschlägen 139 liegt. Danach kann der Längsträger mit den Haken 129 des Einsatzes in die Längsschlitze 114 der Vierkantrohre 113 der Säule 110 eingehängt werden. Es bestünde auch die Möglichkeit, zunächst den Einsatz mit der Säule zu verbinden, dann den Längsträger auf den Einsatz aufzuschieben und danach den Exzenter in die Lappen 134 des Einsatzes einzuhängen. Danach kann durch Einsetzen eines Dornes in die Querbohrungen 138 der Exzenter 135 so verdreht werden, daß sein Umfang an den Anschlägen 139 zur Anlage kommt und die Anschläge gegenüber dem Einsatz 112 in Richtung auf dessen Haken verschiebt, wodurch das Ende 140 des Längsträgers 111 an die ihm zugewandte Fläche der Säule angedrückt wird. Der Winkel zwischen der Exzenterfläche und den Anschlägen 139 ist so gering, daß sehr große Spannkräfte ausgeübt werden können und außerdem eine Selbsthemmung eintritt, so daß hier eine außerordentlich hohe Stabilität der Verbindung gewährleistet ist. Das Verdrehen des Exzenters mittels eines in die Querbohrungen 138 eingesteckten Dornes kann sowohl von der offenen Unterseite des Längsträgers 111 als auch von einer in der Oberseite des Trägers angeordneten Öffnung 141 her erfolgen.

Es ist ohne weiteres erkenntlich, daß infolge des Zusammenwirkens zwischen Exzenter und Anschlägen jeder der beiden Teile des Einsatzes 112 unabhängig vom anderen zur Wirkung kommt, so daß eine starre Querverbindung zwischen den beiden Teilen nicht notwendig ist. Weiterhin ist ohne weiteres ersichtlich, daß nach Lösen des Exzenters die zuvor hergestellte Verbindung ohne weiteres wieder lösbar ist, so daß die Bauteile zur Herstellung anderer Konfigurationen wieder verwendet werden können.

Ähnlich wie der Bürotisch nach den Fig. 1 bis 4 lassen sich auch die Bürotische nach den Fig. 5 bis 9 und 10 bis 13 in vielfältiger Weise abwandeln und an spezielle Zwecke anpassen. So läßt sich die Tischgröße und Tischhöhe ohne weiteres durch Verwendung von Säulen 52, 110 unterschiedlicher Länge oder auch Längsträgern 53, 111 unterschiedlicher Länge variieren. Die gerade bis in Tischhöhe reichende Säule läßt sich durch einen Deckel 57 (Fig. 5) verschließen, aber auch durch einen Aufsatz 58 verlängern. Dabei lassen sich dann Tragelemente 59 die ähnlich ausgebildet sind wie der Längsträger 53, auch an der Außenseite einer Säule 52 anschließen. Es versteht sich, daß ähnliche Tragelemente auch an der Verlängerung 58 der Säule angeschlossen werden können. Es lassen sich dann auch wiederum Tischkombinationen erstellen, bei denen mehrere Säulen paarweise durch Längsträger miteinander verbunden sind. Fig. 14 zeigt ein Beispiel für eine solche Anordnung. Zwischen den beiden linken Säulen 91, 92 ist ein Längsträger 93 in solcher Höhe angeordnet, daß sich eine an den Tragarmen 94 befestigte Tischplatte in Schreibtischhöhe befindet. An der Außenseite der linken Säule 91 befindet sich ein Tragelement 96, das die Anbringung einer etwas tiefer gelegenen Arbeitsplatte ermöglicht, wie sie für eine Schreibmaschine, Rechenmaschine oder sonstige Bürogeräte benötigt wird.

Im Uhrzeigersinn fortschreitend schließt sich an die Säule 92 eine Säule 97 an, die mit der Säule 92 durch einen Längsträger 98 verbunden ist, der an seinen Enden abgewinkelte Ansätze 99 aufweist, so daß sich hier ein Ecktisch ergibt. Der Längsträger 98 liegt wiederum tiefer als der Längsträger 93 des benachbarten Schreibtischgestelles, so daß dieser Ecktisch wiederum zum Abstellen von Bürogeräten geeignet ist. Die Säule 97 bildet wiederum zusammen mit der Säule 100 und dem Längsträger 101 das Gestell eines Schreibtisches.

Die Säule 101 ist höher als es der normalen Schreibtischhöhe entspricht und reicht bis in Stehpult-Höhe. Eine entsprechende Höhe hat auch die äußere Säule 102, die mit der Säule 100 durch einen Längsträger 103 verbunden ist.

Fig. 14 soll verdeutlichen, daß die Erfindung die Möglichkeit bietet, Bürotische unterschiedlicher Konfiguration zu erstellen und die Tischplatten in einer für den jeweiligen Zweck optimalen Höhe anzubringen. Dabei ist es auch dem Benutzer solcher Bürotische ohne weiteres möglich, die Zusammenstellungen zu ändern und bei Bedarf auch zu ergänzen. Ahnlich wie bei der Ausführungsform nach den Fig. 1 bis 4 können auch bei den Ausführungsformen nach den Fig. 5 bis 9 und 10 bis 13 in die Säulen mehrere Längsträger in unterschiedlichen Höhen eingehängt werden, beispielsweise um Tischplatten in unterschiedlicher Höhe anzubringen oder auch um eine Aufnahme für Zusatzeinrichtungen unterschiedlichster Art zu bilden. Bei allen Ausführungsbeispielen lassen sich durch Bereithalten von Bauelementen mit unterschiedlichen, in ein Rastersystem passenden Abmessungen Möbelsysteme schaffen, die sich leicht an alle in der Praxis vorkommenden Verwendungszwecke optimal anpassen lassen.

## Patentansprüche

1. Bürotisch, insbesondere für Computer-Peripherie-Geräte, mit einem Tischgestell, das zwei Seitenteile und einen die Seitenteile miteinander verbindenden Längsträger (8, 9; 53) aufweist, wobei die Seitenteile von mit Füßen (4, 5, 6; 51) versehenen Säulen (1, 2, 3; 52) gebildet sind und die Säulen (1, 2, 3; 52) Verbindungsglieder (15,16, 17, 18, 19; 41, 42; 73) aufweisen, mit denen der zwischen den Säulen (1, 2, 3; 52) angeordnete und mit den Säulen (1, 2, 3; 52) lösbar verbundene Längsträger (8, 9; 53) formschlüssig in Eingriff steht, und mit mindestens einer zwischen den Seitenteilen des Tischgestelles angeordneten Tischplatte (25; 56) dadurch gekennzeichnet, daß ein mittleres Seitenteil vorgesehen ist, mit dessen Säule (2; 31, 32) beidseitig je ein Längsträger (8, 9; 53) verbindbar ist, daß an den beiden Außenseiten der Längsträger (8, 9; 53) in unterschiedlicher Höhe quer zu ihrer Längsachse gerichtete Tragarme (20, 21; 55) befestigbar sind und daß die mindestens eine Tischplatte (25; 56) ausschließlich auf Tragarmen (20, 21; 55) aufliegt und daran befestigt ist.

2. Bürotisch nach Anspruch 1, dadurch gekennzeichnet, daß der Längsträger (8, 9; 53) an seinen Enden Haken (13; 54) aufweist, die in entsprechende Aussparungen (14; 67) an den Säulen (1, 2, 3; 52) eingreifen.

3. Bürotisch nach einem der vorhergehenden Ansprüche, dadurch gekennzeichnet, daß er mehr als zwei Säulen (1, 2, 3; 52) aufweist und die die Säulen verbindenden Längsträger (8, 9; 53) geradlinig und/oder im Winkel zueinander angeordnet sind.

4. Bürotisch nach einem der vorhergehenden Ansprüche, dadurch gekennzeichnet, daß der Längsträger (8, 9) als vertikal angeordneter Rahmen ausgebildet ist, der nahe seinem oberen und unteren Rand mit Verbindungsgliedern (13) versehen ist.

5. Bürotisch nach Anspruch 4, dadurch gekennzeichnet, daß in den Rahmen vertikale Stege (22) zum Anbringen von Zusatzeinrichtungen, insbesondere von Körben (26, 27) für Endlosformulare, eingesetzt sind.

6. Bürotisch nach Anspruch 4 oder 5, dadurch gekennzeichnet, daß die vertikalen Holme (11) der Rahmen (8, 9) und/oder die in den Rahmen eingesetzten Stege (22) eine Anzahl von vorzugsweise im gleichen Abstand voneinander angeordnete Längsschlitze (12, 23) zum Einhängen von mit entsprechenden Haken versehenen Tragarmen und Zusatzeinrichtungen aufweisen.

7. Bürotisch nach Anspruch 4, dadurch gekennzeichnet, daß die Säulen (1, 2,3) einen kreisförmigen Querschnitt und sich über ihren Umfang erstreckende, in Axialrichtung offene, ringförmige Nuten (14) aufweisen, in die an den Enden des Rahmens (8, 9) angebrachte Haken (13) eingreifen.

8. Bürotisch nach den Ansprüchen 6 und 7, dadurch gekennzeichnet, daß die ringförmigen Nuten (14) von auf die Säule (1, 2,3) aufgesetzten Hülsen (15, 16) gebildet werden, von denen die untere Hülse (15) nach oben und die obere Hülse (16) nach unten offen ist, und daß die vertikalen Holme (11) der Rahmen (8, 9) zu ihren Enden hin offene Längsschlitze aufweisen, die in die Hülsen (15,16) eingreifende, hakenartige Abschnitte (13) der vertikalen Holme begrenzen.

9. Bürotisch nach Anspruch 7, dadurch gekennzeichnet, daß die Säulen im Bereich der ringförmigen Nut (33) getrennt und ihre Abschnitte (31, 32) durch ein Einsatzstück (35, 36) miteinander verbunden sind, das eine ringförmige Eindrehung aufweist, und daß der eine Säulenabschnitt (32) mit der einen Flanke der ringförmigen Eindrehung bündig abschließt, während der andere Säulenabschnitt (31) über die andere Flanke der Eindrehung übersteht, aber mit Abstand vor dem Ende des einen Säulenabschnittes (32) endet.

10. Bürotisch nach Anspruch 9, dadurch gekennzeichnet, daß das Einsatzstück aus zwei zueinander symmetrischen, in der Mittelebene der Eindrehung aneinander anliegenden Teilen (35, 36) besteht, die in den jeweiligen Säulenabschnitten (31, 32) befestigt und durch einen zentralen Schraubbolzen (38) miteinander verbunden sind.

11. Bürotisch nach Anspruch 9 oder 10, dadurch gekennzeichnet, daß die vertikalen Holme (43) der Rahmen jeweils von einem an seiner derSäuIe (31, 32) benachbarten Seite Öffnungen aufweisenden Profil gebildet werden und in dieses Profil Verbindungsstücke (42) mit einem überstehenden, hakenförmigen Ansatz (41) eingesetzt sind.

12. Bürotisch nach einem derAnsprüche 1 bis 3, dadurch gekennzeichnet, daß der Längsträger (53) als kastenförmiger Hohlkörper ausgebildet ist, der an den Enden seiner beiden vertikalen Wandabschnitte mit Verbindungsgliedern (54) versehen ist.

13. Bürotisch nach Anspruch 12, dadurch gekennzeichnet, daß der Längsträger (53) als Kabelkanal mit einem an seiner Ober- oder Unterseite angeordneten, ggf. mit einer Abdeckung versehenen Längsschlitz (71) ausgebildet ist.

14. Bürotisch nach Anspruch 12 oder 13, dadurch gekennzeichnet, daß die Säulen (52) in einer zum Längsträger (53) senkrechten Ebene einen langgestreckten Querschnitt haben und wenigstens an der dem Längsträger zugewandten Seite zwei parallele Reihen von im gleichen Abstand voneinander angeordneten Längsschlitzen (67) aufweisen, in die an den Enden des Längsträgers (53) angebrachte Haken (54) eingreifen.

15. Bürotisch nach Anspruch 14, dadurch gekennzeichnet, daß neben wenigstens einem der Haken (54) ein in Längsrichtung des Längsträgers (53) verschiebbarer, vorzugsweise in Richtung auf das Ende des Längsträgers gefederter Riegel (72) angeordnet ist, der über dem Haken (54) in den gleichen Längsschlitz (67) der Säule eingreift wie der Haken selbst.

16. Bürotisch nach Anspruch 14 oder 15, dadurch gekennzeichnet, daß die Haken (54) und gegebenenfalls die Riegel (72) an einem in die Enden eines den Längsträger (53) bildenden Hohlprofiles eingeschobenen Einsatz angebracht sind.

17. Bürotisch nach Anspruch 16, dadurch gekennzeichnet, daß der Einsatz (112) im Hohlprofil des Längsträgers (111) verschiebbar angeordnet und mittels eines Exzenters (135) in Richtung auf das Innere des Hohlprofils verstellbar und dadurch das Ende (140) des Längsträgers (111) gegen die Säule (110) verspannbar ist.

18. Bürotisch nach Anspruch 17, dadurch gekennzeichnet, daß der Exzenter (135) von einer quer im Einsatz (112) exzentrisch drehbar gelagerten Stange gebildet wird, die mit im Hohlprofil angebrachten Anschlägen (139) in Eingriff steht.

19. Bürotisch nach einem der Ansprüche 13 bis 18, dadurch gekennzeichnet, daß die in Bezug auf zwei aufeinander senkrecht stehende Längsmittelebenen symmetrischen Säulen (52) aus zwei Hohlprofilen (61) mit im wesentlichen rechteckigem Querschnitt, an deren einander zugewandten Schmalseiten nach außen offene U-Schienen (62) angebracht sind, in deren Schenkeln sich Längsschlitze (67) befinden, und einem die Hohlprofile miteinander verbindenden Mittelsteg (64) besteht, der an seinen beiden Rändern die U-Schienen (62) umgreifende U-Profile (63) aufweist.

20. Bürotisch nach Anspruch 19, dadurch gekennzeichnet, daß der Mittelsteg (64) aus zwei zur verbindungsebene zwischen den beiden Hohlprofilen (61) symmetrisch angeordneten Blechprofilen (65, 66) besteht, deren nach außen abgewinkelte Ränder die die U-Schienen (62) umgreifenden U-Profile (63) bilden.

21. Bürotisch nach einem der vorhergehenden Ansprüche, dadurch gekennzeichnet, daß die Tischplatte (56) auf den Tragarmen (55) aufliegt und mittels an der Unterseite der Tischplatte angeordneter, in Aussparungen (84) derTragarme (55) eingreifender Riegel (81) mit den Tragarmen (55) verbunden sind.

22. Bürotisch nach Anspruch 21, dadurch gekennzeichnet, daß die Riegel (81) an einem an der Unterseite der Tischplatte angeordneten, zwischen die Tragarme (55) passenden Traggestell (82) schwenkbar gelagert sind und in der Verriegelungsstellung mit ihren Enden in Aussparungen (84) an den einander zugewandten Seiten der Tragarme derart eingreifen, daß im Zusammenwirken mit je einer Flanke (86) derAussparungen die Position der Tischplatte (56) in Bezug auf das Tischgestell und insbesondere den Längsträger (53) definiert wird.

23. Bürotisch nach einem der vorhergehenden Ansprüche, dadurch gekennzeichnet, daß wenigstens eines der Seitenteile (52) durch ein angepaßtes Verlängerungsstück (58) über die Höhe der Tischplatte hinaus verlängert ist, und daß das Verlängerungsstück mit einem oder mehreren Tragarmen für zusätzliche Tischplattenelemente und/oder Befestigungsmitteln für Zusatzeinrichtungen versehen ist.

24. Bürotisch nach einem der vorhergehenden Ansprüche, dadurch gekennzeichnet, daß wenigstens eine der Säulen (52) an ihrer dem Längsträger (53) abgewandten Außenseite mit wenigstens einem vorzugsweise nach Art eines verkürzten Längsträgers ausgebildeten Tragarm (59) für ein zusätzliches Tischplattenelement und/oder Befestigungsmitteln für Zusatzeinrichtungen versehen ist.

## Revendications

1. Table de bureau, en particulier pour équipement périphérique d'ordinateur, comprenant un châssis de table, qui présente deux parties latérales et un support longitudinal (8, 9; 53) reliant l'une à l'autre les parties latérales, les parties latérales étant formées par des colonnes (1, 2, 3; 52) pourvues de pieds (4, 5, 6; 51) et les colonnes (1, 2, 3; 52) présentant des éléments de liaison (15, 16, 17, 18, 19; 41; 42; 73) avec lesquels le support longitudinal (8, 9; 53), qui est agencé entre les colonnes (1, 2, 3; 52) et qui est relié de manière détachable aux colonnes (1, 2, 3; 52), est en prise par une liaison de forme, et comprenant au moins une tablette (25; 56) agencée entre les parties latérales du châssis de table, caractérisée en ce qu'il est prévu une partie latérale centrale à la colonne (2; 31; 32) de laquelle un support longitudinal (8, 9; 53) peut être relié de chaque côté, en ce que des bras de support (20, 21; 55) orientés transversalement à son axe longitudinal peuvent être fixés aux deux faces externes du support longitudinal à hauteur différente et en ce que au moins l'une tablette (25; 56) est exclusivement en appui sur les bras de support (20, 21; 55) et y est fixée.

2. Table de bureau suivant la revendication 1, caractérisée en ce que le support longitudinal (8, 9; 53) présente à ses extrémités des crochets (13; 54) qui s'engagent dans des évidements correspondants (14; 67) sur les colonnes (1, 2, 3; 52).

3. Table de bureau suivant l'une des revendications précédentes, caractérisée en ce qu'elle présente plus de deux colonnes (1, 2, 3; 52) et en ce que les supports longitudinaux (8, 9; 53) reliant les colonnes sont agencés l'un par rapport à l'autre de manière rectiligne et/ou suivant un certain angle.

4. Table de bureau suivant l'une des revendications précédentes, caractérisée en ce que le support longitudinal est réalisé sous la forme d'un cadre, qui est agencé verticalement et qui est pourvu d'éléments de liaison (13) à proximité de ses bords supérieur et inférieur.

5. Table de bureau suivant la revendication 4, caractérisée en ce que des traverses verticales (22) sont logées dans le cadre pour disposer des équipements accessoires, en particulier des corbeilles (26, 27) destinées à de la papeterie en continu.

6. Table de bureau suivant la revendication 4 ou 5, caractérisée en ce que les montants verticaux (11) du cadre (8, 9) et/ou les traverses (22) agencées dans le cadre présentent un nombre de fentes longitudinales (12, 23) qui sont agencées, de préférence, à une distance égale l'une de l'autre pour suspendre des équipements accessoires et des bras de support pourvus de crochets correspondants.

7. Table de bureau suivant la revendication 4, caractérisée en ce que les colonnes (1, 2, 3) présentent une section transversale circulaire et des rainures annulaires (14), qui sont ouvertes suivant la direction axiale, qui s'étendent sur leur pourtour et dans lesquelles des crochets (13) appliqués aux extrémités du cadre (8, 9) s'engagent.

8. Table de bureau suivant les revendications 6 et 7, caractérisée en ce que les rainures annulaires (14) sont formées par des douilles (15, 16), qui sont placées sur les colonnes (1, 2, 3) et dont la douille inférieure (15) est ouverte vers le haut et la douille supérieure (16) vers le bas, et en ce que les montants verticaux (11) du cadre (8, 9) présentent, vers leurs extrémités, des fentes longitudinales et ouvertes, qui limitent des sections (13) en forme de crochet, qui s'engagent dans des douilles (15, 16), des montants verticaux.

9. Table de bureau suivant la revendication 7, caractérisée en ce que les colonnes (1, 2, 3) sont divisées dans la zone de la rainure annulaire (33) et leurs sections (31, 32) reliées l'une à l'autre par une pièce d'insertion (35, 36) qui présente une entaille annulaire, et en ce que l'une des sections de colonne (32) est à fleur avec l'un des flancs de l'entaille annulaire, tandis que l'autre section de colonne (31) est en saillie par rapport à l'autre flanc de l'entaille mais aboutit à une certaine distance avant l'extrémité de la première section de colonne (32).

10. Table de bureau suivant la revendication 9, caractérisée en ce que la pièce d'insertion est constituée de deux parties (35, 36) symétriques l'une par rapport à l'autre, qui sont en appui l'une sur l'autre dans le plan médian de l'entaille annulaire, qui sont fixées dans les sections de colonne respectives (31, 32) et qui sont reliées l'une à l'autre par un écrou fileté central (38).

11. Table de bureau suivant la revendication 9 ou 10, caractérisée en ce que les montants verticaux (43) des cadres sont chacun formés par un profil présentant des ouvertures sur s a face qui est adjacente aux colonnes (31, 32) et en ce que des pièces de liaison (42) comprenant un épaulement (41) en saillie et en forme de crochet sont logées dans ce profil.

12. Table de bureau suivant l'une des revendications 1 à 3, caractérisée en ce que le support longitudinal (53) est réalisé sous la forme d'un corps creux en forme de caisse, qui est pourvu d'éléments de liaison (54) aux extrémités de ses deux sections de paroi verticales.

13. Table de bureau suivant la revendication 12, caractérisée en ce que le support longitudinal (53) est réalisé sous la forme d'un canal à câbles présentant une fente longitudinale (71), qui est agencée sur sa face supérieure ou inférieure et qui est éventuellement pourvue d'un recouvrement.

14. Table de bureau suivant la revendication 12 ou 13, caractérisée en ce que les colonnes (52) présentent, dans un plan perpendiculaire au support longitudinal (53), une section transversale allongée et en ce qu'elles présentent, au moins sur la face adjacente au support longitudinal, deux rangées parallèles de fentes longitudinales (67), qui sont agencées à égale distance l'une de l'autre et dans lesquelles s'engagent les crochets (54) agencés aux extrémités du support longitudinal (53).

15. Table de bureau suivant la revendication 14, caractérisée en ce que, à côté d'au moins l'un des crochets (54), un arrêt (72), qui est déplaçable suivant la direction longitudinale du support longitudinal (53), qui est de préférence en suspension élastique suivant la direction de l'extrémité du support longitudinal et qui s'engage dans la même fente longitudinale (67) de la colonne que le crochet lui-même par l'intermédiaire du crochet (54), est agencé.

16. Table de bureau suivant la revendication 14 ou 15, caractérisée en ce que les crochets (54) et éventuellement l'arrêt (72) sont agencés sur une pièce d'insertion introduite dans les extrémités d'un profil creux formant le support longitudinal (53).

17. Table de bureau suivant la revendication 16, caractérisée en ce que la pièce d'insertion (112) est agencée de manière déplaçable dans le profil creux du support longitudinal (111), en ce qu'elle est déplaçable en direction de l'intérieur du profil creux au moyen d'un excentrique (135) et en ce que, de ce fait, l'extrémité (140) du support longitudinal (111) peut être serrée contre la colonne (110).

18. Table de bureau suivant la revendication 17, caractérisée en ce que l'excentrique (135) est formé par une tige, qui est supportée transversalement dans la pièce d'insertion (112) de manière à pouvoir tourner excentriquement et qui est en prise avec des arrêts (139) agencés dans le profil creux.

19. Table de bureau suivant l'une des revendications 13 à 18, caractérisée en ce que les colonnes (52), qui sont symétriques par rapport à deux plans médians longitudinaux qui sont perpendiculaires l'un à l'autre, sont constituées de deux profils creux (61) présentant une section transversale sensiblement rectangulaire, sur les côtés étroits et mutuellement adjacents desquels des barres en U (62) ouvertes vers l'extérieur sont agencées, dans les branches desquelles sont situées des fentes longitudinales (67), et d'une âme (64), qui relie les deux profils creux l'un à l'autre et qui présente à ses deux bords des profils en forme de U (63) entourant les barres en U.

20. Table de bureau suivant la revendication 19, caractérisée en ce que l'âme (64) est constituée de deux profils en tôle (65, 66), qui sont agencés symétriquement par rapport au plan de liaison entre les deux profils creux (61) et dont les bords coudés vers l'extérieur forment les profils en U (63) entourant les barres en U (62).

21. Table de bureau suivant l'une des revendications précédentes, caractérisée en ce que la tablette (56) repose sur les bras de support (55) et est reliée aux bras de support (55) au moyen d'arrêts (81), qui sont agencés sur la face inférieure de la tablette et qui s'engagent dans des évidements (84) des bras de support (55).

22. Table de bureau suivant la revendication 21, caractérisée en ce que les arrêts (81) sont supportés de manière à pouvoir pivoter sur un châssis de support (82), qui est agencé sur la face inférieure de la tablette, et qui s'adapte entre les bras de support (55), et en ce qu'ils s'engagent, en position d'arrêt par leurs extrémités, dans des évidements (84) situés sur les faces adjacentes l'une à l'autre des bras de support de telle sorte que, en coopérant avec chacun des flancs (86) des évidements, la position de la tablette (56) est définie par rapport au châssis de table et en particulier par rapport au support longitudinal (53).

23. Table de bureau suivant l'une des revendications précédentes, caractérisée en ce qu'au moins l'une des parties latérales (52) est rallongée au-delà de la hauteur de la tablette par une pièce de rallonge adaptée (58) et en ce que la pièce de rallonge est pourvue d'un ou de plusieurs bras de support destinés à des éléments de tablette supplémentaires et/ou de moyens de fixation destinés à des équipements accessoires.

24. Table de bureau suivant l'une des revendications précédentes, caractérisée en ce qu'au moins l'une des colonnes (52) est pourvue, sur sa face externe opposée au support longitudinal (53), d'au moins un bras de support (59), qui est réalisé de préférence suivant le type d'un support longitudinal raccourci et qui est destiné à des éléments de tablette supplémentaires et/ou de moyens de fixation destinés à des équipements accessoires.

## Claims

1. Desk, in particular for computer-peripheral equipment, having a table frame comprising two side sections and one longitudinal carrier (8, 9; 53) connecting the side sections to one another, the side sections being formed by columns (1, 2, 3; 52) provided with feet (4, 5, 6; 51), and the columns (1, 2,3; 52) comprising connecting members (15,16,17,18,19; 41, 42; 73), with which the longitudinal carriers (8,9; 53), which are disposed between the columns (1, 2, 3; 52) and are detachably connected to the columns (1, 2, 3; 52), are engaged in a positive locking manner, and having at least one table plate (25; 56) disposed between the side sections of the table frame, characterised in that a centre side section is provided, with the columns (2; 31, 32) of which a longitudinal carrier (8, 9; 53) can be connected on both sides in each case; in that carrier arms (20, 21; 55) can be secured to the two outer sides of the longitudinal carriers (8, 9; 53) at different heights and directed transversely to their longitudinal axis; and in that the table plate (25; 56), of which there is at least one, bears exclusively on carrier arms (20,21; 55) and is secured thereto.

2. Desk according to Claim 1, characterised in that the longitudinal carrier (8, 9; 53) comprises at its ends hooks (13; 54) which engage in corresponding recesses (14; 67) of the columns (1, 2, 3; 52).

3. Desk according to one of the preceding Claims, characterised in that it comprises more than 2 columns (1, 2, 3; 52) and the longitudinal carriers (8, 9; 53) connecting the columns are disposed in a rectilinear manner and/or at an angle with respect to one another.

4. Desk according to one of the preceding Claims, characterised in that the longitudinal carrier (8, 9) is formed as a vertically disposed frame which is provided in the vicinity of its upper and lower edge with connecting members (13).

5. Desk according to Claim 4, characterised in that vertical legs (22) for mounting additional equipment, in particular baskets (26, 27) for continuous forms, are inserted in the frame.

6. Desk according to Claim 4 or 5, characterised in that the vertical struts (11) of the frame (8, 9) and/or the legs (22) inserted in the frame comprise a number of longitudinal slots (12, 23) preferably disposed at the same distance from one another for suspending carrier arms and additional equipment provided with corresponding hooks.

7. Desk according to Claim 4, characterised in that the columns (1, 2, 3) have a circular cross-section and annular grooves (14) which extend over their periphery, are open in the axial direction and in which hooks (13) mounted on the ends of the frame (8, 9) engages.

8. Desk according to Claims 6 and 7, characterised in that the annular grooves (14) are formed by sleeves (15, 16) mounted on the columns (1, 2, 3), of which the lower sleeves (15) is open at the top and the upper sleeve (16) is open at the bottom; and in that the vertical struts (11) of the frame (8, 9) comprise elongate slots which are open at their ends and define hook-like sections (13) of the vertical struts engaging in the sleeves (15, 16).

9. Desk according to Claim 7, characterised in that the columns are separated in the vicinity of the annular groove (33) and their sections (31, 32) are connected to one another by means of an insert (35, 36) comprising an annular recess; and in that one column section (32) terminates in a flush manner with one flank of the annular recess, whilst the other column section (31) projects over the other flank of the recess but terminates at a distance in front of the end of one column section (32).

10. Desk according to Claim 9, characterised in that the insert consists of two parts (35, 36) which are symmetrical with respect to one another, abut one another in the central plane of the recess, are secured in the column sections (31, 32) in each case and are connected to one another by means of a central screwbolt (38).

11. Desk according to Claim 9 or 10, characterised in that the vertical struts (43) of the frame are in each case formed by a section comprising apertures on its side adjacent the columns (31, 32) and connecting pieces (42) are inserted in this section by means of a projecting, hook-like projection (41).

12. Desk according to one of Claims 1 to 3, characterised in that the longitudinal carrier (53) is formed as a boxtype hollow body provided at the ends of its two vertical wall sections with connecting members (54).

13. Desk according to Claim 12, characterised in that the longitudinal carrier (53) is formed as a cable duct with an elongate slot (71) which is disposed at the upper or lower side thereof and is if necessary provided with a cover.

14. Desk according to Claim 12 or 13, characterised in that the columns (52) have an elongate cross-section in a plane perpendicular to the longitudinal carrier (53) and, at least on the side facing the longitudinal carrier, comprise two parallel rows of elongate slots (67) which are disposed at the same distance from one another and in which hooks (54) mounted at the ends of the longitudinal carrier (53) engage.

15. Desk according to Claim 14, characterised in that adjacent at least one of the hooks (54) an elastic bolt (72) is disposed which is displaceable in the longitudinal direction of the longitudinal carrier (53), preferably in the direction of the end of the longitudinal carrier, and engages by means of the hook (54) in the same elongate slot (67) of the column as the hook itself.

16. Desk according to Claim 14 or 15, characterised in that the hooks (54) and possibly the bolts (72) are mounted on an insert inserted in the ends of a hollow profile forming the longitudinal carrier (53).

17. Desk according to Claim 16, characterised in that the insert (112) is disposed in a displaceable manner in the hollow profile of the longitudinal carrier (111) and can be adjusted by means of a cam (135) in the direction of the interior of the hollow section and as a result the end (140) of the longitudinal carrier (111) can be braced against the column (110).

18. Desk according to Claim 17, characterised in that the cam (135) is formed by a rod which is mounted transversely in the insert (112) in an excentrically rotatable manner and engages with stops (139) mounted in the hollow section.

19. Desk according to one of Claims 13 to 18, characterised in that the columns (52), which are symmetrical with respect to two longitudinal central planes perpendicular to one another, consist of two hollow profiles (61) with an essentially rectangular cross-section, on the narrow sides of which facing one another, outwardly open U-shaped rails are mounted, in the legs of which elongate slots (67) are located, and a cross-bar (64) which connects the hollow Profiles to one another and comprises at its two edges U-sections (63) embracing the U-shaped rails (62).

20. Desk according to Claim 19, characterised in that the cross-bar (64) consists of two metal plates (65, 66) which are disposed symmetrically with respect to the connecting plane between the two hollow profiles (61) and the outwardly bent edges of which form the U-sections (64) embracing the U-shaped rails (62).

21. Desk according to any one of the preceding Claims, characterised in that the table plate (56) lies on the carrier arms (55) and is connected with the carrier arms (55) by means of bolts (81) disposed on the underside of the table plate and engaging in recesses (84) of the carrier arms (55).

22. Desk according to Claim 21, characterised in that the bolts are pivotably mounted on a carrier frame (82) which is disposed on the underside of the table plate, fits between the carrier arms (55) and, in the locking position, engage with their ends in recesses (84) on the sides of the carrier arms facing one another in such a way that the position of the table plate (56) is defined in relation to the table frame and in particular the longitudinal carrier (53) in co-operation with each side (86) in each case of the recesses.

23. Desk according to any one of the preceding Claims, characterised in that at least one of the side sections (52) is extended by an adapted extension piece (58) above the height of the table plate; and in that the extension piece is provided with one or a plurality of carrier arms for additional table plate elements and/or securing means for additional equipment.

24. Desk according to any one of the preceding Claims, characterised in that at least one of the columns (52) is provided on its outer side facing away from the longitudinal carrier (53) with at least one carrier arm (59), preferably in the form of a shortened longitudinal carrier, for an additional table plate element and/or securing means for additional equipment.
